# EUROPÄISCHE PATENTSCHRIFT

(11) **EP 0 671 790 B1**
(45) Veröffentlichungstag und Bekanntmachung des Hinweises auf die Patenterteilung: **01.07.1998**
(21) Anmeldenummer: 95102207.8
(22) Anmeldetag: 17.02.1995
(51) Int. Cl.: H01R 43/02

(54) **Verfahren zur Herstellung einer elektrischen Verbindung**
Method of manufacturing an electrical connector
Procédé pour fabriquer une connection électrique

(30) Priorität: 08.03.1994 DE 4407650; 10.11.1994 DE 4440189
(43) Veröffentlichungstag der Anmeldung: 13.09.1995
(73) Patentinhaber: Welcker, Friedrich, D-58119 Hagen (DE)
(72) Erfinder: Welcker, Friedrich, D-58119 Hagen (DE)
(74) Vertreter: Beckmann, Gerhard

(56) Entgegenhaltungen:
- DE-A- 3 813 497
- FR-A- 796 862
- FR-A- 2 388 422
- GB-A- 705 831
- US-A- 5 142 117

## Beschreibung

Die Erfindung bezieht sich auf ein Verfahren zur Herstellung einer elektrischen Verbindung zwischen einem festinstallierten oder bewegbaren Anschlußteil und einem aus einer Vielzahl miteinander verseilter Leiterdrähte bestehenden isolierten Kabel.

Zu diesem Zweck ist aus der DE 38 13 497 C2 eine Verbindungsherstellung bekannt, bei welcher das teilweise abisolierte Kabelende unter Verwendung eines besonderen Halterungselements innerhalb einer durchgehenden Bohrung des Anschlußteils festgelegt wird. Dabei zieht eine Spezialschraube das entsprechend abisolierte Kabelende in die hierzu abgestufte Bohrung hinein und preßt zugleich den Drahtkörper mitsamt seiner Isolierung kontaktschlüssig wie abdichtend gegen die Bohrungswandungen..

Der Erfindung liegt die Aufgabe zugrunde, das bekannte Verfahren technologisch zu vereinfachen und zu verbessern, um in Anbetracht der relativ geringen Berührungsflächen auf beiden Seiten der zu verbindenden Teile mechanisch zu einem möglichst wirksamen Kraftschluß und elektrisch zu einem möglichst kleinen Übergangswiderstand zu gelangen.

Diese Aufgabe wird erfindungsgemäß durch ein Verfahren mit den in Anspruch 1 bezeichneten Fertigungsschritten gelöst. - Auf diese Weise bewirkt der verbleibend in die Verbindungsstelle eingetriebene Spreizdorn im Einhergehen mit dem Ultraschall-Schweißvorgang einen mechanisch wie elektrisch zuverlässigen Kabelanschluß.

Dabei kann der von außen durch die Ultraschallsonotrode in die Stufenbohrung des Anschlußteils eingeführte und weiter in das Kabelende eingepreßte Spreizdorn bei Bedarf länger ausgeführt werden und dementsprechend deutlich über die gegenüberliegende Bohrungsöffnung hinausreichend in den Drahtkörper eindringen, um beispielsweise eine nach Beendigung des Ultraschall-Schweißvorgangs maschinell vorgenommene Umbiegung des Anschlußkabels zu einem U-bügelförmigen Verbindungselement verbleibend in sich zu stabilisieren.

Gemäß einer Weiterbildung des Verfahrens nach Anspruch 2 kann die Stufenbohrung sowohl im weiteren Bereich der sie tangierenden Kabelisolation als auch davor im eigentlichen Kontaktbereich gegenüber dem verseilten Drahtkörper des Kabels zuvor mit einer geeigneten Aufrauhung ihrer Innenwandung durch Rändeln, Kordieren od.dgl. versehen werden, um die gegenseitige Haftung zu vergrößern.

Nach dem Merkmal des Anspruchs 3 besteht die Möglichkeit, eine verfahrensgemäß zustandegekommene Verbindung sowohl zusätzlich an der Eintrittsstelle des Kabels in das Anschlußteil als auch auf Seiten der gegenübergelegenen Bohrungsöffnung für den Eingriff der Ultraschallsonotrode durch einen abschließend über das gesamte Anschlußteil geschobenen und sich demselben alsdann unter Wärmeeinwirkung satt anschmiegenden Schrumpfschlauchfolienabschnitt aus thermoplastischem Material gegen den Zutritt von Feuchtigkeit und Verunreinigungen zu schützen.

Ebenso läßt sich die Kabelverbindung vorzüglich unter Nutzung der Funktion des Anschlußteils an dessen freibleibender Bohrungsöffnung abdichten, indem gemäß einer Weiterbildung der Erfindung nach dem Merkmal des Anspruchs 4 die korrespondierenden Elemente einer Steckverbindung unter Verwendung einer den mit einem Dichtungsring versehenen Anschlußteil hintergreifenden Überwurfmutter aus Kunststoff miteinander verschraubt werden.

Als Ausführungsbeispiel ist in Fig. 1 der anliegenden Zeichnung eine nach dem erfindungsgemäßen Verfahren hergestellte Verbindung zwischen einem nicht näher definierten Anschlußteil 1 und dem aus Leiterdrähten 2 litzenartig verseilten Kabel(-ende) mit einer Kunststoffummantelung 3 im Schnitt dargestellt. Dabei ist dieses Anschlußteil 1, beispielsweise als Polanschlußklemme für einen Akkumulator, mit einer durchgehend von beiden Seiten her zugänglichen Stufenbohrung 4 versehen, deren Durchmesser an der Einstecköffnung dem des kunststoffummantelten Kabels (3) entspricht und sich im Inneren der Bohrung 4 abgesetzt auf den Durchmesser des abisolierten Drahtkörpers 2 verringert. In diese kleinere Öffnung der Bohrung 4 führt dann die Sonotrode 5 einer gebräuchlichen Ultraschall-Schweißvorrichtung den zylindrischen Spreizdorn 6 hinein und preßt ihn aufweitend zunächst zentral in den Drahtkörper 2 des Kabels und dann weiter axial samt der Kunststoffummantelung 3 gegen die Innenwandung der Stufenbohrung 4. Dabei kann sich eine gewisse Aufrauhung der Bohrungsinnenwandung als nützlich erweisen. - Simultan dazu oder zeitlich mit geringer Verzögerung erfolgt dann die Preßschweißung durch longitudinale Ultraschallschwingungen. Durch diese Schubwellen, die sich von der Sonotrode 5 in den von ihr zeitweilig gehalterten Spreizdorn 6 fortpflanzen, entsteht an den Kontaktflächen Reibung, wodurch die Struktur an den Oberflächen zerstört wird und sich die Metalle von Anschlußteil 1 und Drahtkörper 2 bereichsweise fest und kontaktschlüssig miteinander verbinden. Dabei bewirkt der über die Kabeleintrittsstelle hinaus in den Drahtkörper 2 eingepreßte Spreizdorn 6 zur gleichen Zeit einen vorteilhaften Knickschutz für das angeschlossene Kabel. Um die bereits verfahrensgemäß zustandegekommene Abdichtung an der Kabeleinführungsöffnung zu sichern und insbesondere die ihr gegenüberliegende Einführungsöffnung für den Spreizdorn 6 nachträglich abzudichten, wird das verkabelte Anschlußteil 1 ab abschließend mit einem thermoplastischen Schrumpfschlauchfolienabschnitt (7) überzogen und thermisch versiegelt.

Eine andere Möglichkeit, die Einführungsöffnung für einen außerdem länger ausgeführten Spreizdorn 6 abzudichten, ist in Fig. 2 der Zeichnung - teilweise im Schnitt - anhand eines Drahtbügels zur Verbindung zweier Batteriepole dargestellt. Hierbei sind die Anschlußteile 1 am jeweiligen Kabelende als konische Hülsen (taper pins) ausgebildet, um form- und kontaktschlüssig in die korrespondierend ausgeführten Sacklochbohrungen 8 der Batteriepole 9 eingesteckt werden zu können. Im unbenutzten Zustand lassen sich diese Sacklochbohrungen 8 außerdem noch gegen das Eindringen von Verunreinigungen und Feuchtigkeit schützen, indem sie mit einem Formstopfen aus Schaumstoff bestückt werden, welcher im Zuge der Verbindungsherstellung vor der eingeführten Steckhülse 1 ohne weiteres in einen am Boden der Bohrung vorgesehenen Leerraum ausweichen kann. Wie aus der links im Bild geschnitten dargestellten Kabelverbindung ersichtlich, ist in das partiell abisoliert in die Stufenbohrung 4 der Steckhülse 1 eingeschobene Kabelende durch die gegenübergelegene Bohrungsöffnung mittels der Ultraschallsonotrode ein verlängerter Spreizdorn 6 eingepreßt und nach Beendigung des Ultraschall-Schweißvorgangs mitsamt dem Anschlußkabel rechtwinklig umgebogen worden,um auf diese Weise zu einem in Grenzen elastischen Verbindungsglied zwischen zwei benachbarten Batteriepolen 9 zu gelangen. Dabei wird die ungeschützte Bohrungsöffnung vorn an der Steckhülse 1 im Zuge der Benutzung gegen den Zutritt von Verunreinigungen und Feuchtigkeit gesichert, wozu eine die Steckhülse 1 kabeleinführungsseitig hintergreifende Überwurfmutter 10 aus Kunststoff mit einem Gewindeansatz rings um die Sacklochbohrung 8 des Batteriepols 9 verschraubt wird und dabei einen von der Steckhülse 1 getragenen Dichtungsring 11 gegen die Öffnungsrandung der Sacklochbohrung 8 preßt. Zudem sichert diese Maßnahme generell die hergestellte Steckverbindung. Für deren Lösen kann die Steckhülse 1 ka-beleinführungsseitig zur Halterung der Überwurfmutter 10 mit einem (sechskantig) profilierten Flansch versehen werden, welcher den lockernden Ansatz eines Werkzeugs ermöglicht.

## Patentansprüche

1. Verfahren zur Herstellung einer elektrischen Verbindung zwischen einem Anschlußteil (1) und einem aus vielen Leiterdrähten (2) verseilten isolierten Kabel unter Verwendung eines das teilweise abisolierte Kabelende innerhalb einer Stufenbohrung (4) des Anschlußteils (1) festlegenden Halterungselements (6), dadurch gekennzeichnet, daß ein Spreizdorn (6) mittels einer Ultraschallsonotrode (5) von außen in die Stufenbohrung (4) eingeführt und unter Druck bis über die gegenüberliegende Bohrungsöffnung hinausreichend in den Drahtkörper (2) des Kabelendes eingepreßt wird bei simultanem Ultraschallverschweißen des abisolierten Drahtkörpers (2) in sich und mit der Innenwandung der Stufenbohrung (4).

2. Verfahren nach Anspruch 1, dadurch gekennzeichnet, daß eine mechanische Aufrauhung der Bohrungswandung im Bereich der angrenzenden Kabelisolation (3) und/oder im Bereich des abisolierten Drahtkörpers (2) durchgeführt wird.

3. Verfahren nach Anspruch 1, dadurch gekennzeichnet, daß ein über das Anschlußteil (1) geschobenen Schrumpfschlauchfolienabschnitt (7) für die zusätzliche Abdichtung der Kabeleintrittsöffnung und zum Verschließen der gegenüberliegenden Bohrungsöffnung angebracht wird.

4. Verfahren nach Anspruch 1 oder 2, dadurch gekennzeichnet, daß eine ein steckbares Anschlußteil (1) zum Schutz seiner freiliegenden Bohrungsöffnung mit einem korrespondierenden Anschlußteil (Batteriepol 9) verschraubbare Überwurfmutter (10) aus Kunststoff unter Einbeziehung eines von dem steckbaren Anschlußteil (1) getragenen und gegen das korrespondierende Anschlußteil (9) gedrückten Dichtungsrings (11) angebracht wird.

## Claims

1. Method of establishing an electrical connection between a connector (1) and an insulated cable, which is stranded from many conductor wires (2), by using a retaining member (6), which secures the partially stripped cable end within a stepped bore (4) of the connector (1), characterised in that a splayed spindle (6) is introduced into the stepped bore (4) from externally by means of an ultrasonic sonotrode (5) and pressed sufficiently into the wire body (2) of the cable end by pressing over the oppositely situated bore aperture with a simultaneous ultrasonic welding of the stripped wire body (2) in itself and to the internal wall of the stepped bore (4).

2. Method according to claim 1, characterised in that the bore wall is mechanically roughened in the region of the abutting cable insulation (3) and/or in the region of the stripped wire body (2).

3. Method according to claim 1, characterised in that, for the additional sealing of the cable inlet aperture and for the closing of the oppositely situated bore aperture, a shrinkable tubular film portion (7) is slipped over the connector (1).

4. Method according to claim 1 or 2, characterised in that, to protect its exposed bore aperture, an insertable connector (1) is screw-connectable to a corresponding connector (terminal 9) by a coupling nut (10), which is formed from plastics material and by which a sealing ring (11), supported by the insertable connector (1), is pressed against the corresponding connector (9).

## Revendications

1. Procédé de fabrication d'une liaison électrique entre une pièce de raccordement (1) et un câble isolé, toronné à partir de plusieurs fils conducteurs (2), avec utilisation d'un élément de fixation (6) assurant la fixation de l'extrémité, partiellement dénudée, du câble à l'intérieur d'un perçage étagé (4) de la pièce de raccordement (1), caractérisé en ce qu'un mandrin d'écartement (6) est inséré dans le perçage étagé depuis l'extérieur, au moyen d'une sonotrode à ultrasons (5), et est enfoncé sous pression suffisamment dans le corps de fils (2) de l'extrémité du câble jusqu'au delà de l'ouverture opposée du perçage, avec un soudage aux ultrasons simultané du corps de fils (2) dénudé, en lui-même et à la paroi intérieure du perçage étagé (4).

2. Procédé selon la revendication 1, caractérisé en ce que la paroi du perçage, dans la zone de l'isolation de câble (3) limitrophe et/ou dans la zone du corps de fils (2) dénudé, est rendue rugueuse de façon mécanique.

3. Procédé selon la revendication 1, caractérisé en ce qu'un tronçon de gaine thermorétractable (7) est passé sur la pièce de raccordement (1), pour assurer l'étanchéité supplémentaire de l'ouverture d'entrée du câble et pour fermer l'ouverture opposée du perçage.

4. Procédé selon la revendication 1 ou 2, caractérisé en ce qu'une pièce de raccordement (1) susceptible d'être embrochée, pour assurer la protection de son ouverture de perçage exposée librement, est susceptible d'être fixée par vissage à une pièce de raccordement correspondante (pôle de batterie 9) au moyen d'un écrou-raccord (10) en matière plastique, par lequel une bague d'étanchéité (11), portée par la pièce embrochable de raccordement (1) est pressée contre la pièce de raccordement (9) correspondante.
